# FASCICULE DE BREVET EUROPEEN

(11) **EP 0 043 758 B1**
(45) Date de publication et mention de la délivrance du brevet: **03.04.1985**
(21) Numéro de dépôt: 81401033.6
(22) Date de dépôt: 26.06.1981
(51) Int. Cl.: C25B 3/00

(54) **Procédé d'addition d'iodoperfluoroalcanes sur des composés éthyléniques ou acétyléniques**
Verfahren zur Anlagerung von Jodoperfluoralkanen zu Äthylen- oder Acetylenverbindungen
Method of adding iodoperfluoroalkanes to ethylenic or acetylenic compounds

(30) Priorité: 08.07.1980 FR 8015121
(43) Date de publication de la demande: 13.01.1982
(73) Titulaire: ELF ATOCHEM S.A., 92800 Puteaux (FR)
(72) Inventeur: Commeyras, Auguste André Aime, F-34960 Clapiers (FR); Calas, Patrick André Marie, F-34000 Montpellier (FR)
(74) Mandataire: Rochet, Michel

## Description

L'addition d'iodures de perfluoroalcane CF₃(CF₂),l que nous désignerons sous le terme générique de R_{F}I à des composés éthyléniques ou acétyléniques peut conduire à des produits qui sont utilisés comme intermédiaires de synthèse.

Plusieurs procédés sont connus, mais ceux-ci ne donnent que des rendements médiocres dans le cas des alcools éthyléniques ou acétyléniques et notamment dans le cas de l'alcool allylique.

Cette addition peut s'effectuer par exemple par voie radicalaire initiant la réaction par une élévation de température (R. N. Haszeldine, J. Chem. Soc. 1953 p. 1199, USP 3 016406 et 3 016 407), par irradiation par les rayons UV (article de R. N. Haszeldine déjà cité, J. D. Park, J. Org. Chem. 261961 p. 2086 et D. Cantacuzene J. Chem. Soc. Perkin 11977 p. 1365), par l'intermédiaire des dérivés azoïques (N. O. Brac, J. Org. Chem. 271962 p. 3027 et USP 3 083 224, 3 145 222 et 3 257 407).

Il est également possible de catalyser l'addition par le système d'Assher (J. Chem. Soc. 1961 p. 2261), le catalyseur étant un mélange de sels cuivreux et cuivriques et d'amines. Ce procédé a été étendu à des molécules fluorées par D. J. Burton (Tetrahedron Letters 1966 p. 5163) N. O. Brace (J. Org. Chem. 44 1979 p. 212) et décrit dans le BF 2 103 459.

Si tous ces systèmes permettent d'additionner R_{F}I à un composé éthylénique, ils présentent l'inconvénient de n'aboutir qu'à des rendements médiocres et très variables suivant la nature de l'initiateur et celle de l'oléfine utilisée. Il n'existe pas de catalyseur universel et en particulier il n'existe pas de système capable de provoquer l'addition quantitative de R_{F}I sur les alcools éthyléniques. C'est ainsi que l'addition photochimique suivant J. D. Park, ou le procédé décrit dans le BF 2103 459 donnent un taux de transformation de seulement 50-55 % avec l'alcool allylique.

La demanderesse a mis au point un procédé d'addition des iodoperfluoroalcanes aux alcools non saturés par électrocatalyse, qui conduit à des rendements pratiquement quantitatifs. Avec l'alcool allylique par exemple, on obtient dans un premier temps l'iodoalcool polyfluoré correspondant, puis en poursuivant l'électrolyse on obtient l'époxyde par déshydroioduration.

Les ions iodures produits migrent vers l'anode où ils sont oxydés avec formation d'iode qui décante dans l'anolyte sous forme d'iode élémentaire.

La phase de formation de l'halohydrine et celle de l'époxyde sont successives ou simultanées selon la densité du courant imposée.

Le procédé de l'invention est applicable aux alcools acétyléniques. C'est ainsi que l'alcool propargylique donne un mélange de iodo alcool éthylénique et d'alcool acétylénique :

L'alcool éthylénique se trouve sous les deux formes cis et trans.

Les éthers éthyléniques peuvent également fixer R_{F}I dans les conditions opératoires décrites. Le diallyl éther CH₂ = CH--CH₂-0-CH₂-CH = CH₂ par exemple donne par électrocatalyse le composé :

Tous ces produits sont des intermédiaires et peuvent être utilisés pour la fabrication de tensio-actifs fluorés et pour l'obtention de dérivés hydro et oléophobes utiles en particulier pour le traitement des textiles, cuir, papier, etc.

La réaction peut être mise en oeuvre en milieu solvant ou en émulsion aqueuse en fonction du matériau cathodique employé. C'est ainsi qu'avec une cathode en mercure la réaction aura lieu en milieu DMF, et qu'avec une cathode en fibre de carbone il est possible d'utiliser une émulsion aqueuse contenant l'iodoperfluoroalcane, l'alcool insaturé et un électrolyte tel le KCI. Comme type de fibres de carbone utilisables comme cathode, on peut citer les fibrés RIGILOR AGTF 10000, les fibres longues VSC et les feutres de graphite RVG qui sont tous des produits de Carbone-Lorraine.

Bien que l'invention soit réalisable avec l'ensemble des matériaux cathodiques et l'emploi de solutions ou d'émulsions, le procédé, lorsqu'il est mis en oeuvre dans ces dernières conditions, avec une cathode en fibre de carbone et une émulsion aqueuse contenant les réactifs présente le maximum d'avantages :
- absence de sous-produit, de catalyseur ou de solvant qui constituent autant de risques de pollution,
- séparation facile du composé obtenu,
- possibilité de travailler sur des solutions très concentrées ce qui économise l'énergie nécessaire à la séparation des produits et augmente la productivité des installations,
- conductivité électrique très élevée du milieu permettant l'utilisation de bas voltage et de fort ampérage,
- récupération directe de l'iode sous forme élémentaire dans le cas de la préparation d'époxyde,
- facilité pour résoudre le problème du diaphragme séparant les deux compartiments avec un matériau non mouillable par la phase organique.

Le rendement Faraday varie avec le type de cellule utilisé. Il est excellent pour les cellules à cathode de mercure, nettement moins bon pour les cellules à cathode en fibre de carbone. Néanmoins la phase de formation du composé d'addition du R_{F}I sur l'oléfine ou le composé acétylénique est toujours électrocatalytique avec une consommation de courant électrique nettement inférieure à 1 Faraday par mole, alors que la phase d'époxydation n'est pas électrocatalytique et nécessite au moins 1 Faraday par mole de produit formé.

La chute ohmique dans la cellule dépend étroitement de la géométrie du montage et du rapport phase aqueuse/phase organique du catholyte. Cependant, elle reste faible si on la compare aux valeurs rencontrées en électrochimie organique. Elle varie d'environ 4 à 10 volts selon les intensités utilisées.

Les exemples suivants illustrent l'invention sans toutefois la limiter.

### Exemple 1

On utilise une cellule du type Moinet décrite dans le Bull Soc. Chim. Fr. 1969 p. 690. Les électrodes sont une cathode de mercure de 6 cm de diamètre et une anode en toile de platine. Le potentiel d'électrolyse est contrôlé par une électrode de référence au colomel, saturée en KCI (ECS).
Potentiel d'électrolyse : - 0,750 v/ECS
Anolyte : 25 ml DMF 0,1 M en LiCI0₄
Catholyte : 35 ml DMF 0,1 M en LiCI0₄
3 ml C₆F₁₃1
2,5 ml CH₂ = CH-CH₂0H

La réduction monoélectronique de l'iodoalcane perfluoré nécessiterait 1 258 coulombs. Après le passage de seulement 60 coulombs on observe la conversion complète du C₆F₁₃I en l'halogydrine CeF₁₃―CH₂―cm―CH₂OH. Rendement électrique: 21,6 moles de R_{F}I converties par Faraday consommé.

### Exemple 2

On utilise une cathode en fibre de carbone, RIGILOR AGTF 10000 de Carbone-Lorraine, obtenue par pyrolyse de fibre de crylor. L'anode est un carbone (électrode pour arc de 6 mm de diamètre). L'anolyte est une solution saturée en KCI, le catholyte contient :

Le catholyte est agité au moyen d'un agitateur magnétique. La figure 1 montre le plan de l'appareillage utilisé.

Avec un courant de 0,2 A on obtient en 1 h un taux de transformation de 90 % en C₄F₉cH₂CHICH₂0H.

Si l'électrolyse est poursuivie on observe la conversion progressive de l'halohydrine en époxyde

### Exemples 3 à 6

Dans ces exemples R_{F} = C₄F^{g.}

On répète l'exemple 2 en faisant varier l'intensité du courant d'électrolyse. Les résultats sont donnés dans le tableau ci-dessous :

les % de (1) et (2) sont donnés par rapport au R_{F}I de départ

Notons que pour l'exemple 4, le rendement électrique pour la conversion du R_{F}I en halohydrine, est au temps 60 mm de 0,25 Faraday par mole de R_{F}I de départ.

### Exemple 7

On utilise la cellule définie dans l'exemple 2.

Le catholyte est chargé de 2 ml H₂0 saturée en KCI, 4 ml d'alcool propargylique CH ≡ C―CH₂OH, 6 ml de C₄F₉I. On impose un courant de 0,2 A.

Les % de A, B, C sont donnés en % molaire par rapport au R_{F}I de départ : C : C₄F₉―C≡ C―CH₂OH

Après formation des composés d'addition A et B on observe la déshydroioduration de A conduisant à C. Cette élimination de HI est provoquée par l'élévation du pH du catholyte (réduction de la phase aqueuse) et ne se produit que sur le composé A dans lequel 1 et H sont en position trans.

### Exemple 8

On utilise la cellule définie dans l'exemple 2.

Le catholyte contient

2 ml H₂O saturée en KCl

4 ml diallyléther CH₂ = CH―CH₂―O―CH₂―CH = CH₂

6 ml C₄F₉I

Le composé en C₆F₁₃ est obtenu de façon analogue. Ces composés sont solubles dans l'acétone d'où ils recristallisent par évaporation lente du solvant. L'analyse en RMN du carbone 13 permet de déterminer le pourcentage cis-trans de A (cf. N. O. Brace J. Org. Chem. 44 1979 p. 212).

### Exemple 9

L'exemple 2 est répété en utilisant les chaînes C₆F₁₃I et C₈F₁₇I au lieu de C₄F₉I. Deux situations sont à considérer :
- cas du C₆F₁₃I
L'électrolyse donne des résultats quasi identiques à ceux obtenus pour le C₄F₉1.
- cas du C₈F₁₇I

Pour ce composé la phase organique a tendance à n'être constituée que ce C₈F₁₇I avec très peu d'alcool allylique, ce dernier passant dans la phase aqueuse préférentiellement. L'électrolyse ne conduit alors à aucune réaction sur le C₈F₁₇I.

Cette difficulté est résolue si on électrolyse une phase mixte C₄F₉I + C₈F₁₇I, dans une proportion de 20 % de C₄ en volume. On observe alors la formation des produits attendus. Avec un courant de 0,2 A on a obtenu les résultats suivants :

Les compositions sont indiquées en % molaire.

Les deux époxydes formés sont séparables par distillation ; ce sont des liquides incolores, denses (d = 1.75).

## Revendications

1. Procédé d'addition d'iodoperfluoroalcanes de formule CF₃(CFJ,l où n varie de 1 à 19, sur des alcools non saturés ou des éthers éthyléniques, caractérisé par une électrocatalyse du mélange des réactifs.

2. Procédé selon la revendication 1 où le mélange des réactifs est en milieu solvant organique.

3. Procédé selon la revendication 1 où le mélange des réactifs forme une émulsion aqueuse.

4. Procédé selon la revendication 1 où la cathode de la cellule d'électrolyse est une cathode en fibre de carbone.

5. Procédé selon la revendication 1 où la cathode de la cellule est une cathode de mercure.

6. Procédé selon l'une des revendications 1 à 5 dans lequel l'alcool non saturé est l'alcool allylique et le produit formé par électrocatalyse l'halohydrine polyfluorée CF₃(CF₂)ₙ―CH₂―CHI―CH₂OH.

7. Procédé selon la revendication 6 dans lequel l'électrocatalyse est suivie d'une électrolyse conduisant à l'époxyde

## Claims

1. Process for the addition reaction of iodoperfluoroalkanes of the formula CF₃(CF₂)ₙI, where n varies from 1 to 19, with unsaturated alcohols or ethylenic ethers, characterised by electrocatalysis of the mixture of the reactants.

2. Process according to Claim 1, wherein the mixture of the reactants is in an organic solvent medium.

3. Process according to Claim 1, wherein the mixture of the reactants forms an aqueous emulsion.

4. Process according to Claim 1, wherein the cathode of the electrolysis cell is a carbon fibre cathode.

5. Process according to Claim 1, wherein the cathode of the cell is a mercury cathode.

6. Process according to one of Claims 1 to 5, in which the unsaturated alcohol is allyl alcohol and the product formed by electrocatalysis is the polyfluorinated halohydrin CF₃(CF₂)ₙ―CH₂-CHI―CH₂OH.

7. Process according to Claim 6, in which the electrocatalysis is followed by an electrolysis leading to the epoxide

## Patentansprüche

1. Verfahren zur Addition von Jodperfluoralkanen der Formel CF₃(CF₂)ₙI, wobei n Werte von 1 bis 19 annehmen kann, an ungesättigte Alkohole oder ethylenische Ether, gekennzeichnet durch eine Elektrokatalyse der Mischung der Reaktionspartner.

2. Verfahren nach Anspruch 1, wobei die Mischung der Reaktionspartner in einem organischen Lösungsmittel vorliegt.

3. Verfahren nach Anspruch 1, wobei die Mischung der Reaktionspartner eine wässrige Emulsion bildet.

4. Verfahren nach Anspruch 1, wobei die Kathode der Elektrolysezelle eine Kohlenstoffaser-Kathode ist.

5. Verfahren nach Anspruch 1, wobei die Kathode der Elektrolysezelle eine Quecksilberkathode ist.

6. Verfahren nach einem der Ansprüche 1 bis 5, in dem der nicht gesättigte Alkohol Allylalkohol und das durch Elektrokatalyse gebildete Produkt das polyfluorierte Halogenhydrin CF₃(CF₂)ₙ-CH₂-CHI-CH₂OH ist.

7. Verfahren nach Anspruch 6, in dem sich an die Elektrokatalyse eine Elektrolyse anschließt, die zu dem Epoxid führt.
